# EUROPÄISCHE PATENTSCHRIFT

(11) **EP 0 307 698 B1**
(45) Veröffentlichungstag und Bekanntmachung des Hinweises auf die Patenterteilung: **05.05.1993**
(21) Anmeldenummer: 88114007.3
(22) Anmeldetag: 27.08.1988
(51) Int. Cl.: E03F 7/04

(54) **Bausatz, bestehend aus einem Reinigungsrohr für durchgehende Abwasser-Rohrleitungen**
Kit of parts comprising a cleaning pipe for continuous sewage
Trousse comportant un tuyau de nettoyage pour des conduites d'égout continue

(30) Priorität: 17.09.1987 DE 3731160
(43) Veröffentlichungstag der Anmeldung: 22.03.1989
(73) Patentinhaber: Kessel, Bernhard, D-85101 Lenting (DE)
(72) Erfinder: Kessel, Bernhard, D-85101 Lenting (DE)
(74) Vertreter: Sasse, Volker, Dipl.-Ing.

(56) Entgegenhaltungen:
- EP-A- 0 195 439
- DE-A- 3 331 082
- DE-A- 3 437 000
- DE-U- 8 712 537
- GB-A- 2 101 649
- US-A- 4 624 280

## Beschreibung

Die Erfindung betrifft ein Reinigungsrohr für durchgehende Abwasser-Rohrleitungen, das als Bausatz gemäß Anspruch 1 ausgebildet ist.

Einfache Reinigungsrohre wurden bisher üblicherweise in den durchgehenden Rohrleitungsstrang, z.B. in der Kellersohle, eingesetzt, wobei durch einen oberseitig abgedeckten Revisionsschacht stets Zutritt zum Verschlußdeckel und nach dessen Abnahme zum Revisionsschacht bestand. Wurde es später erforderlich, z.B wegen Überlastung des Kanalisationsnetzes oder zum Schutz des Gebäudes oder bei Einbau einer Abwasser-Hebeanlage, eine Absperrvorrichtung einzubauen, dann muß das eingebaute Reinigungsrohr mit erheblichem Aufwand ausgebaut und durch ein Reinigungsrohr mit wenigstens einem Rückstauverschluß ersetzt werden. Dies erforderte einen erheblichen baulichen Aufwand. Aus der GB-A-2 101 649 ist ein Reinigungsrohr bekannt, bei dem bereits Rückstauverschlüsse vorhanden sind, die fäkalienfreies Abwasser aufstauen, wenn in der Rohrleitung Überlastung herrscht und Rückflutung einsetzen würde. Diese Rückstauverschlüsse sind hängend schwenkbare Klappen, die am den Reinigungsschacht verschließbaren Deckel festgelegt sind, und sitzen in funktionsgerechter Positur, wenn der Deckel die Öffnung des Reinigungsschachts verschließt.

Wenn dagegen durch diese Leitungen nun fäkalienhaltiges Abwasser transportiert werden soll, müssen die Rückstauverschlüsse in den Reinigungsrohren völlig anders konzipiert sein. Sie müssen im Normalbetrieb ständig offenstehen und bei Rückstau des Abwassers sofort schließen. Ein derartiges Reinigungsrohr für fäkalienhaltiges Abwasser ist aus EP-A-0 195 439 bekannt. Dieses Rohr weist einen besonderen Sitz für die Rückstauverschlüsse auf und ist auch in seiner übrigen Ausbildung anders aufgebaut. Da es vielfach vorkommt, daß in einem Haus nachträglich im Kellergeschoß eine Toilette eingebaut wird und die bis dahin ausgelegte Abwasserleitung für fäkalienfreies Abwasser mit einem dafür herkömmlichen Reinigungsrohr mit Rückstauverschluß ausgelegt war, läßt sich eine Abänderung wiederum nur durch völlige Zerstörung des Bodens und der Rohrleitung umbauen und abändern. Der bauseitig zu betreibende Aufwand bei der Umrüstung von einem Abwassersystem auf das andere ist für den Bauherrn sehr teuer und arbeitsintensiv.

Der Erfindung liegt die Aufgabe zugrunde, ein Reinigungsrohr der eingangs genannten Art zu schaffen, mit dem jeglicher bauseitige erhöhte Aufwand zum Umrüsten auf die verschiedenen Abwasser-Systeme für den Bauherrn vermieden wird.

Die gestellte Aufgabe wird erfindungsgemäß mit dem im Anspruch 1 angegebenen Bausatz gelöst.

Aufbauend auf den Grundkörper des Reinigungsrohres, das der Bauherr bei der Erstellung des Baues zu Revisionszwecken ohnedies einbauen muß, ist mit den Teilen des Bausatzes jederzeit eine Umrüstung auf ein anderes Abwassersystem, d.h. für fäkalienfreies Abwasser und für fäkalienhaltiges Abwasser jeweils mit Rückstaugefahr möglich, ohne daß bauseitige Änderungen erforderlich sind. Es braucht nämlich nur von der Schachtöffnung des Revisionsschachtes der Basis-Verschlußdeckel entfernt und die jeweilige Baueinheit des Bausatzes in den Grundkörper eingesetzt zu werden und mit dem entsprechenden Verschlußdeckel die Schachtöffnung zu verschließen, um den neuen Anforderungen auf einfache und schnelle Weise gerecht zu werden. Dies ist nicht nur für den Bauherrn kostengünstig und mit geringer Arbeit verbunden, sondern auch für den Großhändler, bei dem der Lagerbestand vereinfacht ist, da der Grundkörper für alle Abwassersysteme der gleiche ist und nur die Baueinheiten voneinander verschieden sind.

Dabei sind die Baueinheiten so ausgelegt, daß entweder die in der Bundesrepublik Deutschland geltenden Normvorschriften oder auch die Vorschriften in anderen Ländern erfüllt werden, d.h. daß entweder jeweils ein Betriebsverschluß und ein Notverschluß bzw. nur ein Betriebsverschluß für das jeweilige Abwassersystem in der Baueinheit enthalten ist.

Eine sehr vorteilhafte Ausführungsform geht aus Anspruch 2 hervor. Die Rückstau-Verschlußklappe oder die Klappen der zweiten Baueinheit sind mit einem Schwenkantrieb gekoppelt, so daß sie den DIN-Vorschriften entsprechend in der Betriebslage in der Offenstellung gehalten werden und nur im Fall eines Rückstaus sofort verschlossen werden.

Ein weiterer, wichtiger Gedanke ist in Anspruch 3 enthalten. Den Baueinheiten gehören hier Einsatzteile an, die die Dichtsitze für die Rückstau-Verschlußklappen bilden, so daß die Dichtigkeitsanforderungen leicht erfüllt werden. Grundsätzlich wäre es nämlich denkbar, schon das Reinigungsrohr mit dem Grundkörper in der Grundkonzeption mit eingeformten Dichtsitzen zu versehen, bei denen dann keine Einsatzteile benötigt werden. Das hieße, daß Anschlagflächen für die Verschlußklappen in dem Grundkörper fest eingeformt sind. Andererseits haben die Einsatzteile den Vorteil, daß sie auch nach längerer Betriebsdauer ausgebaut und ggf. durch neue ersetzt oder gereinigt werden können. Hierbei hat es sich besonders vorteilhaft gezeigt, wenn die Rückstau-Verschlußklappen am Einsatzteil schwenkbar, vorzugsweise heraushebbar, gelagert sind, weil damit eine einfache und funktionssichere Anbringung der Rückstau-Verschlußklappen gewährleistet ist, die ggf. sogar entnehmbar sind und keine spezielle Lagerung am Grundkörper oder am Verschlußdeckel benötigen.

Wichtig ist auch das Merkmal von Anspruch 4, weil damit zusätzliche Lagesicherungsteile für die Einsatzteile oder Rückstau-Verschlußklappen entfallen, andererseits bei der Abnahme des Verschlußdekkels sofort an die herausnehmbaren Teile herangekommen wird. Der Deckel drückt auf das Einsatzteil und überfaßt es schulterartig zur besseren Lagerung.

Eine sichere Funktion mit guter Abdichtwirkung wird bei der Ausführungsform gemäß Anspruch 5 erreicht. Der Winkelhebel bietet eine Schwergewichtsverlagerung für selbsttätiges Schließen und besonders günstige Drehverhältnisse.

Für fäkalienhaltiges Abwasser ist es schwierig, bei einem Rückstau eine einwandfreie Abdichtung sicherstellen zu können. Mit der Ausführungsform gemäß Anspruch 6 wird durch das topfförmige Dichtelement mit seinem Hohlraum eine einwandfreie Dichtwirkung auch dann erzielt, wenn zwischen der Rückstau-Verschlußklappe und dem Dichtsitz ein fester Gegenstand eingeklemmt werden sollte, wie es sich in fäkalienhaltigem Abwasser nie vermeiden läßt.

Der guten Dichtwirkung bei fäkalienhaltigem Abwasser kommt auch das Merkmal von Anspruch 7 zugute, weil die verbreiterte Weichgummi-Dichtung zusammen mit dem topfförmigen Dichtelement auch größere, harte Gegenstände ohne Verlust und Dichtwirkung verkraften kann. Allgemein gesehen ist es bei dem Erfindungsgegenstand vorteilhaft, daß im Verschlußdeckel der ersten Baueinheit ein von außen betätigbarer mechanischer und/oder elektromotorischer Antrieb zum gewollten Verschließen und ggf. Anlüften zumindest einer Rückstau-Verschlußklappe vorgesehen ist. Dieser die Rückstau-Verschlußklappe beaufschlagende Betrieb ist für den sog. Notverschluß gedacht, der willkürlich bei einem Rückstau verschlossen werden kann. Da der Antrieb auch in der Lage ist, die Rückstau-Verschlußklappe nach dem Ende der Rückstau-Situation wieder anzulüften, ist die Gefahr ausgeschlossen, daß bei einem längeren Rückstau die Rückstau-Verschlußklappe anhaftet und nicht mehr ordnungsgemäß funktioniert.

Zweckmäßig ist ferner, die Ausführungsform gemäß Anspruch 8 auszubilden, weil hierbei die beiden Rückstau-Verschlußklappen mit der normalen Betriebslage offengehalten und nur in einem Notfall wirklich verschlossen werden können.

Schließlich ist auch die Ausführungsform von Anspruch 9 sehr vorteilhaft, die ein fäkalienhaltiges Abwassersystem betrifft, bei dem über den Flüssigkeitsfühler bei Auftreten des Rückstaus wenigstens eine Rückstau-Verschlußklappe automatisch aus der Betriebsstellung in die Schließstellung bewegt wird.

Anhand der Zeichnungen werden Ausführungsformen des erfindungsgemäßen Gegenstandes erläutert.

Es zeigt
- Figur 1: einen Längsschnitt durch eine Ausführungsform eines herkömmlichen Reinigungsrohres,
- Figur 2: eine erste Baueinheit für das Reinigungsrohr von Fig. 1,
- Figur 3: eine zweite Baueinheit für das Reinigungsrohr von Fig. 1,
- Figur 4: das Reinigungsrohr von Fig. 1 mit der ersten Baueinheit und
- Figur 5: ein im Detail abgeändertes, grundsätzlich dem Reinigungsrohr von Fig. 1 entsprechendes Reinigungsrohr mit der zweiten Baueinheit.

Ein Reinigungsrohr 1 gemäß Figur 1, das beispielsweise in einer Kellersohle einbetoniert ist und dort eine Kontrollfunktion in der Verbindungsleitung zwischen einem WC, Bad, Dusche, Waschbecken, Waschmaschine od. dgl. und dem weiterführenden Kanalisationssystem zuläßt, weist einen Grundkörper 2 auf, in dem ein oben offener Revisionsschacht 3 ausgebildet ist, der eine obenliegende Revisionsöffnung 4 besitzt. Die Öffnung 4 wird von einem Revisionsschacht-Öffnungsrand 5 umgeben. Zulaufseitig besitzt der Grundkörper 2 einen Anschlußstutzen 8, während ablaufseitig ein Anschlußstutzen 6 vorgesehen ist. Bei dieser Ausführungsform des Reinigungsrohres 1 sind an die Stutzen 8 und 6 ein Stumpfende 9 und ein Spitzende 7 angeschlossen, beispielsweise mittels Spannbändern, um auswechseln und variieren zu können. Denkbar wäre es jedoch auch, das Reinigungsrohr 1 einstückig mit den Teilen 7 und 9 auszubilden. Auf dem Öffnungsrand 5 ist ein Basis-Verschlußdekkel 10 abnehmbar befestigt und durch Dichtungen abgedichtet. Durch Abheben des Basis-Verschlußdeckels 10 hat man freien Zugang zum Revisionsschacht 3 und kann ungehindert die Leitung reinigen.

Das Reinigungsrohr 1 ist für fäkalienhaltiges und fäkalienfreies Abwasser gleichermaßen geeignet. Bei einem Rückstau kann das vom abführenden Kanalisationssystem rückstauende Abwasser jedoch über das Reinigungsrohr hinaus bis zu den angeschlossenen Geräten gelangen und aus diesen heraustreten. Um das zu verhindern, ist das Reinigungsrohr 1 von Figur 1 so ausgebildet, daß eine Rückstauvorrichtung für fäkalienfreies Abwasser als eine erste Baueinheit A gemäß Figur 2 eingesetzt werden kann. Diese besteht aus einem Verschlußdeckel 11, der mit seinen Randabmessungen denen des Basis-Verschlußdeckels 10 von Figur 1 entspricht, sowie aus einer ersten Rückstau-Verschlußklappe 12 und einer im Abstand dahinter angeordneten zweiten Rückstau-Verschlußklappe 13. Mit dieser Baueinheit A kann das Reinigungsrohr 1, vorausgesetzt daß im Grundkörper 2 Dichtsitze angebracht oder eingeformt sind, zu einer Rückstauvorrichtung für fäkalienfreies Abwasser geschaffen werden. Die beiden Rückstau-Verschlußklappen 12 und 13 sind auf nicht näher hervorgehobene Weise zumindest funktionell mit dem Verschlußdeckel 11 verbunden, d.h. ggf. an diesem angeformt oder an diesem angebracht. Es ist aber auch denkbar, die beiden Rückstau-Verschlußklappen 12 und 13 als gesonderte Einsatzteile vom Verschlußdeckel 11 getrennt vorzusehen.

Soweit Behörden keine zwingenden Verschlußvorschriften setzen, kann die zweite Rückstauverschlußklappe 13 mit ihrem später zu erläuternden Antrieb weggelassen sein, wie dies durch die strichpunktierte Linie x angedeutet ist. Der Verschlußdeckel 11 würde dann in seiner in Figur 2 rechten Hälfte genauso aussehen wie der Basis-Verschlußdeckel 10 gemäß Figur 1.

In der ersten Baueinheit A besitzt die Rückstau-Verschlußklappe 12 eine Schwenkachse 14 für einen L-förmigen Winkelhebel 16, an dem ein scheibenförmiger Klappenkörper 17 mit einer Umfangsdichtung 18 angebracht ist. Die Schwenkachse 14 kann in einem Lager 15 angeordnet sein, das entweder am Verschlußdeckel 11 befestigt oder von diesem getrennt ist. Die Schwenkachse 14 läßt sich zweckmäßigerweise aus dem Lager 15 herausheben.

Die zweite Rückstau-Verschlußklappe 13 ist im wesentlichen gleich der ersten Verschlußklappe 12 ausgebildet. Ihre Schwenkachse ist in einem Lager 19 angeordnet. An ihrem Winkelhebel ist ein Drucknokken 20 angeformt, der eine obenliegende Druckfläche sowie seitliche Ohren 22 besitzt. Im Verschlußdeckel 11 ist eine Welle mit einem Vierkant 24 drehbar gelagert, auf dem ein Verriegelungsnocken 21 angeordnet ist, der mit der Druckfläche auf dem Druckhocken 20 zusammenarbeiten kann und Vorsprünge 23 besitzt, die in einer bestimmten Drehstellung des Vierkants 24 unter die Ohren 22 greifen, um die Rückstau-Verschlußklappe 13 anzulüften. Mit der den Vierkant 24 tragenden Welle ist ein Handbetätigungshebel 25 verbunden, der zwischen den durch einen Doppelpfeil hervorgehobenen Stellungen hin und her bewegbar ist. In der in ausgezogenen Linien gezeigten Stellung des Handhebels 25 ist die Rückstauverschlußklappe 13 in ihrer Schließstellung verriegelt. In der in strichpunktierten Linien gezeigten Stellung des Handhebels 25 ist die Rückstauverschlußklappe 13 frei schwenkbar. An der den Vierkant 24 tragenden Welle könnte auch ein elektromotorischer Antrieb angreifen, so daß die Notbetätigung der Rückstau-Verschlußklappe 13 auch ferngesteuert vorgenommen werden könnte.

Um einen Rückstau-Verschluß für fäkalienhaltiges Abwasser zu schaffen, wird das Reinigungsrohr 1 gemäß Figur 1 mit einer zweiten Baueinheit B gemäß Figur 3 umgerüstet, die einen im Umriß dem Basis-Verschlußdeckel 10 von Figur 1 entsprechenden Verschlußdekkel 26 aufweist. Ferner gehörten zur zweiten Baueinheit B eine erste Rückstau-Verschlußklappe 27 und eine zweite Rückstau-Verschlußklappe 28, die in hinreichendem Abstand voneinander vorgesehen mit dem Verschlußdeckel 26 funktionell zusammenarbeiten.

Beide Rückstauverschlußklappen 27 und 28 können am Verschlußdeckel 26 angebracht oder anbringbar sein oder auch von diesem getrennte Einsatzteile bilden, die in den Revisionsschacht 3 des Reinigungsrohres 1 einbringbar sind. Unter der Voraussetzung, daß im Reinigungsschacht 3 des Grundkörpers 2 entsprechende Dichtsitze angebracht sind oder einbringbar sind, arbeiten die beiden Rückstau-Verschlußklappen 27 und 28 dann mit diesen Dichtsitzen als Rückstau-Verschlüsse zusammen.

Die Rückstau-Verschlußklappe 27 in der zweiten Baueinheit B gemäß Figur 3 besitzt eine Schwenkachse 29 für einen Schwenkhebel 30, der mit einem Klappenkörper 34 einstückig verbunden ist und eine Führungskurve 31 enthält, die mit einem Steuerglied 32 zusammenarbeitet, das einem Drehantrieb 33 angehört, der im Verschlußdeckel 26 untergebracht ist. Am Klappenkörper 34 ist ein topfförmiges, elastisches Dichtelement 35 angebracht, das eine Versteifungsplatte 36 enthält und einen Hohlraum 37 definiert. In der Grundstellung werden die Rückstau-Verschlußklappen 27 und 28 in der in Figur 3 gezeigten, angehobenen Lage gehalten, weil nach den Normvorschriften die Rückstau-Verschlüsse für fäkalienhaltiges Abwasser in der normalen Betriebsstellung offen sein müssen.

Ferner ist am Verschlußdeckel 26 ein Flüssigkeitsfühler 38 angebracht, der über eine Signalleitung mit einer nicht dargestellten Steuereinrichtung verbunden ist. Der Drehantrieb 33 ist über eine Leitung 40 mit der Steuereinrichtung verbunden.

Die Rückstau-Verschlußklappe 28 entspricht im wesentlichen den Rückstau-Verschlußklappen 12 und 13 der Figur 2. Unterschiedlich ist nur, daß ihr Winkelhebel 43 über ein Gelenk 42 mit einem Schwenknocken 41 in Zwangsverbindung steht, der auf der den Vierkant tragenden und mittels eines Handhebels 45 verdrehbaren Welle sitzt.

Bei der zweiten Baueinheit B kann auch die zweite Rückstau-Verschlußklappe 28 mit ihrem Drehantrieb weggelassen werden, wenn die jeweiligen lokalen Anforderungen nur eine einzige Rückstau-Verschlußklappe 27 fordern. Der Verschlußdeckel 26 wäre dann in seiner in Figur 3 rechten Hälfte entsprechend dem Basis-Verschlußdeckel 10 von Figur 1 ausgebildet.

In Figur 4 ist das Reinigungsrohr 1 von Figur 1 mittels der ersten Baueinheit A zu einem Rückstauverschluß 1A für fäkalienfreies Abwasser umgerüstet. Zusätzlich zum in Figur 2 gezeigten Ausführungsbeispiel der ersten Baueinheit A ist die Schwenkachse 14 der Rückstau-Verschlußklappe 12 in einem Oberteil 47 eines Einsatzteils 48 gelagert, das von oben in den Revisionsschacht eingeschoben und auf einem dort ausgebildeten Sitz 50 lagegesichert ist. Der Verschlußdeckel 11 legt sich von oben auf den Oberteil 47 auf und sichert auf diese Weise den Einsatzteil 48 gegen ein Herausdrücken und seitliches Verschieben. Der Einsatzteil 48 bildet einen Dichtsitz 49 für die Rückstau-Verschlußklappe 12.

Ähnlich ist auch für die zweite Rückstau-Verschlußklappe 13 ein Einsatzteil 54 von oben eingeschoben und auf einem im Grundkörper 2 ausgebildeten Sitz 51 festgelegt, das einen Dichtsitz 55 bildet. Der mit 53 bezeichnete Oberteil des Einsatzteils 54 wird von oben durch den Verschlußdeckel 11 festgelegt. In Figur 4 ist die Rückstau-Verschlußklappe 13 in ihrer Not-Verschlußstellung arretiert, während die Rückstau-Verschlußklappe 12 frei schwenken kann.

Gemäß Figur 5 ist aus einem bereits anhand von Figur 1 erläuterten Grundkörper 2' mit einstückig angeformtem Spitzende 7' und Stumpfende 9' ein Rückstau-Verschluß 1B' für fäkalienhaltiges Abwasser mittels der zweiten Baueinheit B gebildet. Allerdings ist die zweite Baueinheit B gegenüber der Ausführungsform von Figur 3 durch Einsatzteile 57 und 61 erweitert, die Dichtsitze 59 und 62 für die beiden Rückstau-Verschlußklappen 27 und 28 bilden. Der Einsatzteil 57 stützt sich mit einem Vorsprung 58 am Lager 50 des Grundkörpers 2' ab und wird von oben her an seinem Oberteil 56 vom Verschlußdeckel 26 lagegesichert. Der Dichtsitz 59 wird hier von einer breiten Moosgummi- oder Weichgummi-Dichtung gebildet, die mit dem topfförmigen Dichtelement an der Rückstau-Verschlußklappe 27 hervorragend zusammenarbeitet, um auch bei dazwischengeklemmten Verunreinigungen oder Feststoffteilen für einen einwandfreien Dichtsitz zu sorgen.

Der Einsatzteil 61 wird von oben über seinen Oberteil 60 ebenfalls vom Verschlußdeckel 26 festgelegt und auf einen Sitz 51 im Grundkörper 2' gedrückt. Die Sitze 50 und 51 sind im übrigen im Grundkörper 2 des Reinigungsrohres 1 gemäß Figur 1 von vornherein vorgesehen. Die Schwenkachsen der beiden Rückstau-Verschlußklappen 27 und 28 sind bei der Ausführungsform gemäß Figur 5 an den Oberteilen 56 bzw. 60 der Einsatzteile 57 bzw. 61 gelagert.

In Figur 5 ist die Rückstauvorrichtung 1B' für fäkalienhaltiges Abwasser in ihrer normalen Arbeitsstellung gezeigt, in der die beiden Rückstau-Verschlußklappen 27 und 28 in ihrer Offenstellung gehalten werden. Tritt nun ein Rückstau auf, so stellt dies der Flüssigkeitsfühler 38 fest und steuert über die nicht dargestellte Steuereinrichtung den Antrieb 33, damit dieser die Rückstau-Verschlußklappe 27 in ihre Schließstellung verschwenkt und ein Zurückdrükken des Abwassers über das Stumpfende 9' hinaus verhindert. Zusätzlich kann von Hand mittels des Handgriffes 45 auch die zweite Rückstau-Verschlußklappe 28 in die Schließstellung gebracht werden (Notverschluß). Denkbar wäre es ferner, auch die zweite Rückstau-Verschlußklappe 28 mit einem elektromotorischen Antrieb ferngesteuert zu betätigen.

Die einzelnen Komponenten der Ausführungsformen der Figuren 1 bis 5, ausgenommen die Wellen, Antriebe und Dichtungen, bestehen aus einem abwasserresistenten Kunststoff, aus Druckguß, aus Leichtmetall oder aus Gußeisen.

## Patentansprüche

1. Bausatz bestehend aus
a) - einem Reinigungsrohr (1) für durchgehende Abwasser-Rohrleitungen mit einem Grundkörper (2, 2') mit Anschlußstutzen (6, 8) und einem Revisionsschacht (3) und einem von der Schachtöffnung (4) abnehmbaren Basis-Verschlußdeckel (10),
b) - einer an den Revisionsschacht (3) angepaßten Rückstau-Verschluß-Baueinheit (A) für fäkalienfreies Abwasser, die wenigstens eine in Betriebslage freihängend schwenkbare Rückstau-Verschlußklappe (12, 13), wenigstens einen Dichtsitz (49, 55) für die Rückstau-Verschlußklappe (12, 13) und einen mit der Rückstau-Verschlußklappe (12, 13) zumindest funktionell verbindbaren Verschlußdeckel (11) mit eingegliedertem Schließantrieb für die Rückstau-Verschlußklappe aufweist und anstelle des Basis-Verschlußdeckels (10) auf der Schachtöffnung (4) anbringbar ist und
c) - einer wahlweise direkt in den Revisionsschacht (3) einsetzbaren oder gegen die Rückstau-Verschluß-Baueinheit (A) austauschbaren, an den Revisionsschacht (3) angepaßten Rückstauverschluß-Baueinheit (B) für fäkalienhaltiges Abwasser, die aus wenigstens einer in Betriebslage angehobenen Rückstau-Verschlußklappe (27, 28), wenigstens einem Dichtsitz (59, 62) für die Rückstau-Verschlußklappe (27, 28) und aus einem zumindest funktionell mit der Rückstau-Verschlußklappe verbundenen Verschlußdeckel (26) mit eingegliedertem Zwangsschwenkantrieb (33, 45) für die Rückstau-Verschlußklappe (27, 28) besteht und die anstelle des Basisdeckels (10) oder des Verschlußdekkels (11) der Rückstau-Verschluß-Baueinheit (A) für fäkalienfreies Abwasser auf der Schachtöffnung (4) anbringbar ist.

2. Bausatz nach Anspruch 1, dadurch gekennzeichnet, daß im Verschlußdeckel (26) mit der oder den die Durchlauföffnung freigebend haltenden Rückstauverschlußklappe oder -klappen (27, 28) ein für diese zu betätigender Schwenkantrieb (33, 45) vorgesehen ist.

3. Bausatz nach Anspruch 1 oder 2, dadurch gekennzeichnet, daß jeder Rückstauverschlußklappe (12, 13, 27, 28) ein in den Grundkörper (2, 2') einpaßbarer, einen Dichtsitz (49, 55, 59, 62) bildendes Einsatzteil (48, 54, 57, 61) angehört.

4. Bausatz nach wenigstens einem der Ansprüche 1 bis 3, dadurch gekennzeichnet, daß der die Revisionsschachtöffnung (4) verschließende und auf dem Öffnungsrand (5) sitzende Verschlußdeckel (11, 26) gegen das Einsatzteil (48, 54, 57, 61) drückt und diesen und ggfs. die Rückstauverschlußklappe (12, 13, 27, 28) im Grundkörper (2, 2') lagesichert.

5. Bausatz nach einem der Ansprüche 1 bis 4, dadurch gekennzeichnet, daß die Rückstauverschlußklappen (12, 13, 27, 28) jeweils einen an einem Winkelhebel (16, 30, 43) befestigten Klappenkörper (17, 34) mit einer Umfangsdichtung (18, 35) aufweisen.

6. Bausatz nach Anspruch 5, dadurch gekennzeichnet, daß Zumindest eine Rückstauverschlußklappe (27, 28) von der die Durchlauföffnung frei haltenden Ausführung als Umfangsdichtung (35) ein am Klappenkörper (34) angebrachtes, topfförmiges Dichtelement mit einem Hohlraum (37) aufweist.

7. Bausatz nach den Ansprüchen 3 und/oder 6, dadurch gekennzeichnet, daß zumindest der der Rückstauverschlußklappe (27) mit dem topfförmigen Dichtelement zugehöriger Einsatzteil (57) eine umlaufende, verbreiterte Weichgummidichtung (59) aufweist.

8. Bausatz nach wenigstens einem der Ansprüche 1 bis 7, dadurch gekennzeichnet, daß die die Durchlauföffnung freigebend haltende Rückstauverschlußklappe oder -klappen (27, 28) mit einem oder jeweils mit einem im Verschlußdeckel (26) angeordneten Zwangsschwenkantrieb (33, 45, 41, 42) gekuppelt sind.

9. Bausatz nach Anspruch 8, dadurch gekennzeichnet, daß am Verschlußdeckel (26) mit der oder den die Durchlauföffnung freigebend haltende Rückstauverschlußklappe oder -klappen (27, 28) ein in den Revisionsschacht (3) ragender Flüssigkeitsfühler (38) angeordnet ist, daß der Schwenkantrieb (33) wenigstens einer Rückstauverschlußklappe (27) einen mit einer Steuervorrichtung verbundenen Antriebsmotor aufweist, und daß der Flüssigkeitsfühler (38) mit der Steuervorrichtung zum Einschalten des Antriebsmotors signalübertragend verbunden ist.

## Claims

1. Construction kit, consisting of
a) - a cleaning pipe (1) for continuous sewage pipelines, having a basic body (2, 2') with connection pieces (6, 8) and an inspection chamber (3) and a basic closing cover (10) removable from the chamber aperture (4),
b) - an anti-flooding valve constructional unit (A) for faeces-free sewage, which is matched to the inspection chamber (3) and has at least one anti-flooding valve flap (12, 13) pivotable in a freely suspended manner in the operating position, at least one sealing seat (49, 55) for the anti-flooding valve flap (12, 13) and a closing cover (11) connectable at least functionally to the anti-flooding valve flap (12, 13) and having an integrated closing drive for the anti-flooding valve flap and which can be attached to the chamber aperture (4) instead of the basic closing cover (10), and
c) - an anti-flooding valve constructional unit (B) for faeces-containing sewage, which can selectively be inserted directly into the inspection chamber (3) or exchanged for the anti-flooding valve constructional unit (A) and is matched to the inspection chamber (3) and which consists of at least one anti-flooding valve flap (27, 28) raised in the operating position, at least one sealing seat (59, 62) for the anti-flooding valve flap (27, 28) and a closing cover (26) connected at least functionally to the anti-flooding valve flap and having an integrated positive pivoting drive (33, 45) for the anti-flooding valve flap (27, 28) and which can be attached to the chamber aperture (4) instead of the basic cover (10) or the closing cover (11) of the anti-flooding valve constructional unit (A) for faeces-free sewage.

2. Construction kit according to Claim 1, characterised in that there is provided, in the closing cover (26) having the anti-flooding valve flap or flaps (27, 28) keeping the through-flow aperture free, a pivoting drive (33, 45) which is to be actuated for this/these.

3. Construction kit according to Claim 1 or 2, characterised in that there belongs to each anti-flooding valve flap (12, 13, 27, 28) an insert part (48, 54, 57, 61) which can fit into the basic body (2, 2') and which forms a sealing seat (49, 55, 59, 62).

4. Construction kit according to at least one of Claims 1 to 3, characterised in that the closing cover (11, 26) closing the inspection-chamber aperture (4) and seated on the aperture edge (5) presses against the insert part (48, 54, 57, 61) and secures the latter and, if appropriate, the anti-flooding valve flap (12, 13, 27, 28) in position in the basic body (2, 2').

5. Construction kit according to one of Claims 1 to 4, characterised in that the anti-flooding valve flaps (12, 13, 27, 28) each have a flap body (17, 34) fastened to an angle lever (16, 30, 43) and possessing a circumferential gasket (18, 35).

6. Construction kit according to Claim 5, characterised in that at least one anti-flooding valve flap (27, 28) of the type keeping the through-flow aperture free has as a circumferential gasket (35) a pot-shaped sealing element attached to the flap body (34) and having a cavity (37).

7. Construction kit according to Claims 3 and/or 6, characterised in that at least the insert part (57) belonging to the anti-flooding valve flap (27) having the pot-shaped sealing element has a continuous, widened soft-rubber gasket (59).

8. Construction kit according to at least one of Claims 1 to 7, characterised in that the anti-flooding valve flap or flaps (27, 28) keeping the through-flow aperture free is coupled or are each coupled to a positive pivoting drive (33, 45, 41, 42) arranged in the closing cover (26).

9. Construction kit according to Claim 8, characterised in that a liquid sensor (38) projecting into the inspection chamber (3) is arranged on the closing cover (26) having the anti-flooding valve flap or flaps (27, 28) keeping the through-flow aperture free, in that the pivoting drive (33) of at least one anti-flooding valve flap (27) has a drive motor connected to a control device, and in that the liquid sensor (38) is connected to the control device in a signal-transmitting manner for the purpose of switching on the drive motor.

## Revendications

1. Ensemble d'éléments constitué
a) d'un tuyau de nettoyage (1) pour canalisations continues d'eaux usées qui comporte un corps de base (2, 2') à tubulures de raccordement (6, 8) et puits de visite (3) et un tampon de fermeture de base (10) pouvant être enlevé de l'orifice (4) du puits de visite,
b) d'un bloc obturateur anti-reflux (A) pour eaux usées exemptes de matières fécales adapté au puits de visite (3), qui présente au moins une valve anti-reflux (12, 13) pouvant basculer, suspendue librement, en conditions de service, au moins un siège d'étanchéité (49, 55) pour cette valve anti-reflux (12, 13) et un tampon de fermeture (11) pouvant être uni au moins fonctionnellement à la valve anti-reflux (12, 13) et à commande incorporée de fermeture de celle-ci, et qui peut être placé sur l'orifice (4) du puits de visite à la place du tampon de fermeture de base (10), et
c) d'un bloc obturateur anti-reflux (B) pour eaux usées contenant des matières fécales adapté au puits de visite (3) et pouvant, au choix, être placé directement dans celui-ci ou être échangé contre le bloc obturateur anti-reflux (A), qui est constitué d'au moins une valve anti-reflux (27, 28) relevée en conditions de service, d'au moins un siège d'étanchéité (59, 62) pour cette valve (27, 28) et d'un tampon de fermeture (26) uni au moins fonctionnellement à la valve anti-reflux (27, 28) et à commande incorporée (33, 45) de basculement forcé de celle-ci, et qui peut être placé sur l'orifice (4) du puits de visite à la place du tampon de base (10) ou du tampon de fermeture (11) du bloc obturateur anti-reflux (A) pour eaux usées exemptes de matières fécales.

2. Ensemble d'éléments selon la revendication 1, caractérisé par le fait que dans le tampon de fermeture (26) pourvu de la valve ou des valves anti-reflux (27, 28) maintenant en la libérant l'ouverture de passage est prévue une commande de basculement (33, 45) actionnable pour celle-ci ou celles-ci.

3. Ensemble d'éléments selon l'une des revendications 1 et 2, caractérisé par le fait qu'à chaque valve anti-reflux (12, 13, 27, 28) est associé un élément rapporté (48, 54, 57, 61) ajustable dans le corps de base (2, 2') et formant un siège d'étanchéité (49, 55, 59, 62).

4. Ensemble d'éléments selon au moins une des revendications 1 à 3, caractérisé par le fait que le tampon de fermeture (11, 26) placé sur le bord (5) de l'orifice (4) du puits de visite et obturant cet orifice exerce une pression sur l'élément rapporté (48, 54, 57, 61) et bloque celui-ci et le cas échéant la valve anti-reflux (12, 13, 27, 28) en position dans le corps de base (2, 2').

5. Ensemble d'éléments selon l'une des revendications 1 à 4, caractérisé par le fait que les valves anti-reflux (12, 13, 27, 28) présentent chacune un corps (17, 34) fixé à un levier coudé (16, 30, 43) et pourvu d'un joint périphérique d'étanchéité (18, 35).

6. Ensemble d'éléments selon la revendication 5, caractérisé par le fait qu'au moins une valve anti-reflux (27, 28) du type maintenant libre l'ouverture de passage présente comme joint périphérique d'étanchéité (35) un élément d'étanchéité en forme de pot ayant une cavité (37) monté sur le corps (34) de la valve.

7. Ensemble d'éléments selon l'une des revendications 3 et 6 ou les deux, caractérisé par le fait qu'au moins l'élément rapporté (57) associé à la valve anti-reflux (27) ayant l'élément d'étanchéité en forme de pot présente un joint d'étanchéité en caoutchouc tendre (59) élargi faisant le tour.

8. Ensemble d'éléments selon au moins une des revendications 1 à 7, caractérisé par le fait que la valve ou les valves anti-reflux (27, 28) maintenant en la libérant l'ouverture de passage est accouplée ou sont accouplées chacune à une commande de basculement forcé (33, 45, 41, 42) placée dans le tampon de fermeture (26).

9. Ensemble d'éléments selon la revendication 8, caractérisé par le fait que sur le tampon de fermeture (26) ayant la valve ou les valves anti-reflux (27, 28) maintenant en la libérant l'ouverture de passage est placé un palpeur de liquide (38) entrant dans le puits de visite (3), que la commande de basculement (33) d'au moins une valve anti-reflux (27) présente un moteur relié à un dispositif de commande, et que le palpeur de liquide (38) est relié au dispositif de commande pour la transmission d'un signal pour la mise en marche du moteur.
